# FASCICULE DE BREVET EUROPEEN

(11) **EP 3 328 587 B1**
(45) Date de publication et mention de la délivrance du brevet: **11.09.2019**
(21) Numéro de dépôt: 16757700.6
(22) Date de dépôt: 29.07.2016
(51) Int. Cl.: B25B 5/06

(54) **DISPOSITIF DE SERRAGE D'UNE PIECE SUR UN OUTILLAGE**
VORRICHTUNG ZUM SPANNEN EINES WERKSTÜCKS AUF EINEM WERKZEUG
DEVICE FOR CLAMPING A PART TO A TOOL

(30) Priorité: 31.07.2015 FR 1557358
(43) Date de publication de la demande: 06.06.2018
(73) Titulaire: Boiteux, Christophe, 25530 Landresse (FR)
(72) Inventeur: Boiteux, Christophe, 25530 Landresse (FR)
(74) Mandataire: Novagraaf Technologies
(86) Numéro de dépôt international: PCT/FR2016/051985
(87) Numéro de publication internationale: WO 2017/021639

(56) Documents cités:
- DE-A1- 10 252 549
- FR-A1- 2 863 190

## Description

### Domaine technique

L'invention concerne un dispositif de serrage d'une pièce sur un outillage, du genre comportant une bride actionnée par un vérin, qui s'escamote en pivotant et qui se déplace linéairement dans la phase de serrage.

### Etat de la technique

Les dispositifs de serrage sont bien connus en construction mécanique.

Dans leur forme de réalisation la plus ancienne et la plus rudimentaire, ces dispositifs utilisent des vérins à vis fonctionnant à la manière d'un étau, ces dispositifs ayant cependant le défaut aujourd'hui rédhibitoire d'exiger un temps d'actionnement très important.

Dans les dispositifs de serrage plus récents, qui utilisent des vérins hydrauliques ou pneumatiques, la bride est déplacée d'abord en pivotement pour être amenée au-dessus de la pièce à serrer et ensuite appliquée sur elle par translation selon l'axe de pivotement. L'avantage en est que le mouvement est rapide, que la pièce peut être dégagée facilement et que le mouvement de translation évite de déplacer ou contraindre la pièce lors du serrage.

Le document DE 91-04053 U1 montre un exemple de ce type de dispositif de serrage.

Le document DE 102 52 549 A1 divulgue un dispositif selon la préambule de la revendication 1.

Compte tenu de la distance relativement importante entre son guidage et son appui sur la pièce à serrer, la bride elle-même peut subir une flexion, ce qui provoque une imprécision inacceptable du serrage et une limitation dans la force d'appui.

### Description de l'invention

L'invention vise à fournir un dispositif de serrage dont la précision soit grande avec une capacité de serrage importante.

### FEUILLE DE REMPLACEMENT (REGLE 26)

Avec ces objectifs en vue, l'invention a pour objet un dispositif de serrage d'une pièce sur un outillage, comprenant une bride et des moyens d'actionnement comprenant eux-mêmes un corps fixé en fonctionnement à l'outillage, la bride étant montée mobile sur le corps et sélectivement entraînée par les moyens d'actionnement, cette bride se débattant sur une course déterminée entre une position de serrage et une position de relâchement, et subissant une translation pure selon un axe de bride à la fin de sa course vers sa position de serrage et une rotation selon le même axe de bride à la fin de sa course vers sa position de relâchement, le mouvement de la bride étant déterminé par des organes de guidage, le dispositif de serrage étant caractérisé en ce qu'il comprend en outre des premiers éléments d'appui comprenant un premier élément d'appui fixe par rapport au corps et un premier élément d'appui mobile lié à la bride, ces premiers éléments d'appui fixe et mobile coopérant sélectivement, au moins à la fin de la course de la bride vers sa position de serrage, pour s'offrir mutuellement, à distance des organes de guidage, un contact glissant parallèle au mouvement de translation de la bride, et des deuxièmes éléments d'appui comprenant un deuxième élément d'appui fixe par rapport au corps et un deuxième élément d'appui mobile lié à la bride, ces deuxièmes éléments d'appui fixe et mobile coopérant pour s'offrir mutuellement un contact glissant parallèle au mouvement de translation de la bride, les éléments d'appui permettant un arc-boutement de la bride sur la pièce à serrer.

Grâce aux premiers éléments d'appui, la bride se solidarise du corps lorsqu'elle est en position de serrage, ce qui lui apporte une grande rigidité grâce à laquelle son extrémité ne risque pas de faire se déplacer la pièce à serrer. De plus, à dimension comparable, la force transmissible est augmentée par rapport à l'art antérieur sans premiers éléments d'appui.

L'élément d'appui mobile est par exemple constitué par un talon d'appui porté par la bride et s'étendant symétriquement de part et d'autre d'un plan médian de la bride et de la tige, et en ce que le premier élément d'appui fixe est constitué par une surface d'appui du corps du vérin, sur laquelle le talon d'appui s'appuie symétriquement par rapport audit plan médian.

Selon une disposition particulière, la bride comporte un bec s'étendant de part et d'autre du plan médian dans une direction sensiblement perpendiculaire à l'axe de bride.

Selon une disposition constructive, les moyens d'actionnement comportent un vérin comprenant le corps et une tige mobile par rapport au corps selon un axe de vérin, la tige entraînant le mouvement de la bride.

De manière particulière, la tige et la bride ont le même axe et sont solidaires. La réalisation du dispositif en est simplifiée. De plus, on confère ainsi une plus grande rigidité à la bride. Le mouvement de rotation de la bride entraîne aussi celui de la tige, ce qui ne pose pas de problème.

Selon une disposition, les organes de guidage comportent un alésage dont l'axe est l'axe de la tige et dans lequel la tige est montée glissante et pivotante.

Selon un perfectionnement, les organes de guidage comportent une plaquette amovible portant une rainure de guidage, et un organe de guidage monté sur la bride coopérant avec la rainure de guidage. On peut ainsi prévoir différents modèles de plaquette et utiliser celui qui est adapté à l'utilisation particulière du dispositif, en déterminant la trajectoire de la bride. Ainsi, la translation peut être plus ou moins longue, la rotation plus ou moins rapide, plus ou moins ample et dans un sens ou dans l'autre.

Selon une disposition constructive, les organes de guidage comportent une rainure longitudinale dans le prolongement de la rainure de guidage. La phase de serrage avec un déplacement rectiligne se retrouve systématiquement dans toutes les versions et la rainure longitudinale, portée par le corps, limite ainsi la taille de la plaquette.

Selon un perfectionnement, la bride comporte deux espaces de fixation de l'organe de guidage. L'organe de guidage peut prendre deux positions différentes, ce qui augmente la modularité du dispositif, en permettant d'utiliser toute la plage de modulation offerte par la plaquette. Cette disposition est particulièrement utile pour permettre d'inverser le sens de rotation de la bride, en conservant toute l'amplitude de mouvement commandée sur la largeur de la plaquette.

Selon une caractéristique constructive, la rainure de guidage comporte une portion hélicoïdale pour entraîner la rotation de la bride. Le mouvement de rotation reste combiné à un mouvement de translation de la bride et de la tige de vérin.

### Brève description des figures

L'invention sera mieux comprise et d'autres particularités et avantages apparaîtront à la lecture de la description qui va suivre, la description faisant référence aux dessins annexés parmi lesquels :
- les figures 1 et 2 sont des vues en perspective d'un dispositif de serrage selon un mode de réalisation de l'invention, respectivement en position de relâchement et en position de serrage ;
- les figures 3 et 4 sont des vues en coupe du dispositif de serrage de la figure 1, respectivement en position de relâchement et en position de serrage ;
- la figure 5 est une vue en coupe selon la ligne V-V de la figure 3, sans la bride ;
- la figure 6 est une vue en perspective et en éclaté du dispositif de la figure 1.

### DESCRIPTION DETAILLEE

Un dispositif de serrage d'une pièce sur un outillage, conforme à un mode de réalisation de l'invention, est montré sur les figures 1 à 6. Le dispositif de serrage comporte une bride 1 et des moyens d'actionnement 2 comprenant eux-mêmes un corps 20 fixé en fonctionnement à l'outillage, non représenté. Le corps 20 est de forme extérieure cylindrique et est destiné à être inséré dans un logement creux cylindrique de l'outillage. Les moyens d'actionnement 2 comportent un vérin comprenant le corps 20 et une tige 21 mobile par rapport au corps 20 selon un axe de vérin V. La bride 1 a une forme générale en équerre s'étendant dans un plan médian M avec un bec 11 orienté sensiblement perpendiculairement par rapport à un tronc 12 de forme cylindrique dont l'axe est dans le plan médian M. Comme on le voit en particulier sur les figures 3 et 4 la bride 1 est fixée à l'extrémité de la tige 21 par une vis 24 traversant le tronc 12. La tige 21 et la bride 1 ont ainsi le même axe V et sont solidaires.

La bride 1 est montée mobile sur le corps 20, son tronc 12 étant guidé en translation et en rotation selon l'axe de bride dans un alésage 30 cylindrique du corps 20. La bride 1 se débat sur une course déterminée entre une position de serrage, telle que montrée sur les figures 2 et 4, et une position de relâchement, telle que montrée sur les figures 1 et 3.

Le dispositif de serrage comporte des organes de guidage 3 qui comportent l'alésage 30, qui guide la tige 21 et glissement et en pivotement, et une plaquette 31 amovible. La plaquette 31 est disposée à l'opposé du bec 11 lorsque la bride 1 est en position de serrage et prend place dans une ouverture 32 du corps 20 qui donne accès au tronc 12 de la bride 1. Les organes de guidage comportent en outre une rainure de guidage 33 en regard de la bride 1 et portée par la plaquette 31, et un organe de guidage 34 monté sur la bride 1 coopérant avec la rainure de guidage 33. En l'occurrence, l'organe de guidage est un galet 34 comportant une couronne 341 montée pivotante sur un pivot 342 vissé dans un espace de fixation 35 de la bride 1, c'est-à-dire un trou taraudé pratiqué selon une direction radiale au tronc 12.

La rainure de guidage 33 comporte une portion hélicoïdale 331 pour entraîner la rotation de la bride 1 sur la fin de la course vers la position de relâchement, et une portion rectiligne 332 dans une direction parallèle à l'axe de la bride 1 pour guider la bride 1 selon une translation pure à la fin de sa course vers sa position de serrage. La portion rectiligne 332 est prolongée par une rainure longitudinale 36 à l'intérieur du logement. La plaquette 31 est maintenue par une vis à téton 37 insérée dans une direction longitudinale.

Le dispositif de serrage comporte en outre des premiers éléments d'appui 4 comprenant un premier élément d'appui fixe 41 par rapport au corps 20 et un premier élément d'appui mobile 42 lié à la bride 1, ces premiers éléments d'appui 4 fixe et mobile coopérant sélectivement, au moins à la fin de la course de la bride 1 vers sa position de serrage, pour s'offrir mutuellement, à distance des organes de guidage 3, un contact glissant parallèle au mouvement de translation de la bride 1. Le premier élément d'appui mobile est constitué par un talon d'appui 42 porté par la bride 1 et s'étendant symétriquement de part et d'autre d'un plan médian M de la bride 1 et de la tige 21, et le premier élément d'appui fixe est constitué par une surface d'appui 41 du corps 20 du vérin, sur laquelle le talon d'appui 42 s'appuie symétriquement par rapport audit plan médian M. La bride 1, plus précisément le tronc 12, et l'alésage 30 constituent respectivement un deuxième élément d'appui mobile 51 et fixe 52. Les premiers éléments d'appui 4 et les deuxièmes éléments d'appui 5 permettent un arc-boutement de la bride 1 sur la pièce à serrer.

En fonctionnement, on monte le dispositif dans le logement creux de l'outillage, lequel dispose d'arrivées pour un fluide sous pression, afin de commander le vérin. Des joints toriques en périphérie du corps 20 délimitent des espaces annulaires dans lesquels le fluide circule vers une chambre ou l'autre de commande du vérin. La fixation est assurée par trois blocs 25 coulissants radialement dans le corps 20 et commandés par des coins 26 poussés par des vis de pression 27.

En supposant une position initiale comme étant la position de relâchement, la tige 21 du vérin est sortie au maximum, et le galet de guidage 34 est placé dans la portion hélicoïdale 331 de la rainure de guidage 33 à l'extrémité opposée à la portion rectiligne 332.

Lorsqu'on commande le passage vers la position de serrage, le vérin entraîne la tige 21 et donc la bride 1. Le galet de guidage 34 roulant dans la portion hélicoïdale 331 de la rainure impose un pivotement de la bride 1 et de la tige 21 en même temps qu'elles se translatent. Lorsque le galet de guidage 34 entre dans la portion rectiligne 332, puis dans la rainure longitudinale 36, la bride 1 et la tige 21 effectue une translation pure. Le talon d'appui 42 de la bride 1 glisse alors le long de la surface d'appui 41 du corps 20. Le bec 11 vient alors en appui sur une pièce, non représentée, de telle sorte que la bride 1 s'immobilise en position de serrage en arc-boutement du talon d'appui 42 contre la surface d'appui 41.

On peut ensuite commander le passage vers la position de relâchement en inversant le mouvement de la tige 21, la bride 1 effectuant alors un mouvement en sens inverse.

Selon une autre caractéristique de l'invention, la plaquette 31 peut être interchangée et l'organe de guidage 34 peut être changé de place vers un deuxième espace de fixation 35. Cette plaquette 31 peut avoir une rainure symétrique de celle du mode de réalisation exposé précédemment par rapport à un plan axial, de telle sorte que la position de relâchement est symétrique de la position de relâchement exposée précédemment, sans que la position de serrage soit changée.

L'invention n'est pas limitée au mode de réalisation décrit uniquement à titre d'exemple. La liaison entre la tige et la bride pourrait être avec une possibilité de pivotement relatif. Le vérin pourrait être à un autre emplacement, avec des moyens de transmission du mouvement de translation à la bride. Le galet de guidage pourrait être remplacé par un simple téton.

L'invention n'est pas limitée au mode de réalisation qui vient d'être décrit à titre d'exemple. Le corps, au lieu d'être cylindrique, pourrait comporter une embase à fixer sur une surface de l'outillage.

## Revendications

1. Dispositif de serrage d'une pièce sur un outillage, comprenant une bride (1) et des moyens d'actionnement (2) comprenant eux-mêmes un corps (20) fixé en fonctionnement à l'outillage, la bride (1) étant montée mobile sur le corps (20) et sélectivement entraînée par les moyens d'actionnement (2), cette bride (1) se débattant sur une course déterminée entre une position de serrage et une position de relâchement, et subissant une translation pure selon un axe de bride (V) à la fin de sa course vers sa position de serrage et une rotation selon le même axe de bride (V) à la fin de sa course vers sa position de relâchement, le mouvement de la bride (1) étant déterminé par des organes de guidage (3), le dispositif de serrage étant **caractérisé en ce qu'**il comprend en outre des premiers éléments d'appui (4) comprenant un premier élément d'appui fixe (41) par rapport au corps (20) et un premier élément d'appui mobile (42) lié à la bride (1), ces premiers éléments d'appui fixe et mobile coopérant sélectivement, au moins à la fin de la course de la bride (1) vers sa position de serrage, pour s'offrir mutuellement, à distance des organes de guidage (3), un contact glissant parallèle au mouvement de translation de la bride (1), et des deuxièmes éléments d'appui (5) comprenant un deuxième élément d'appui fixe (51) par rapport au corps (20) et un deuxième élément d'appui mobile (52) lié à la bride (1), ces deuxièmes éléments d'appui fixe et mobile coopérant pour s'offrir mutuellement un contact glissant parallèle au mouvement de translation de la bride (1), les éléments d'appui (4, 5) permettant un arc-boutement de la bride (1) sur la pièce à serrer.

2. Dispositif de serrage selon la revendication 1, dans lequel le premier élément d'appui mobile est constitué par un talon d'appui (42) porté par la bride (1) et s'étendant symétriquement de part et d'autre d'un plan médian (M) de la bride (1) et de la tige (21), et en ce que le premier élément d'appui fixe est constitué par une surface d'appui (41) du corps (20) du vérin, sur laquelle le talon d'appui (42) s'appuie symétriquement par rapport audit plan médian (M).

3. Dispositif de serrage selon la revendication 2, dans lequel la bride (1) comporte un bec (11) s'étendant de part et d'autre du plan médian (M) dans une direction sensiblement perpendiculaire à l'axe de bride (V).

4. Dispositif de serrage selon l'une des revendications précédentes, dans lequel les moyens d'actionnement (2) comportent un vérin comprenant le corps (20) et une tige (21) mobile par rapport au corps (20) selon l'axe de bride (V), la tige (21) entraînant le mouvement de la bride (1).

5. Dispositif de serrage selon la revendication 4, dans lequel la tige (21) et la bride (1) ont le même axe et sont solidaires.

6. Dispositif de serrage selon l'une des revendications précédentes, dans lequel le deuxième élément d'appui fixe (51) est un alésage dont l'axe est l'axe de la tige (21) et le deuxième élément d'appui mobile (52) est la bride (1) montée glissante.

7. Dispositif de serrage selon la revendication 6, dans lequel les deuxièmes éléments d'appui font partie des organes de guidage (3), la tige étant montée pivotante.

8. Dispositif de serrage selon la revendication 7, dans lequel les organes de guidage (3) comportent une plaquette (31) amovible portant une rainure de guidage (33), et un organe de guidage (34) monté sur la bride (1) coopérant avec la rainure de guidage (33).

9. Dispositif de serrage selon la revendication 7, dans lequel les organes de guidage (3) comportent une rainure longitudinale (36) dans le prolongement de la rainure de guidage (33).

10. Dispositif de serrage selon la revendication 7, dans lequel la bride (1) comporte deux espaces de fixation (35) de l'organe de guidage (34).

11. Dispositif de serrage selon la revendication 7, dans lequel la rainure de guidage (33) comporte une portion hélicoïdale (331) pour entraîner la rotation de la bride (1).

## Patentansprüche

1. Vorrichtung zum Spannen eines Werkstücks an einem Werkzeug, umfassend eine Klemme (1) und Betätigungsmittel (2), die ihrerseits einen Körper (20) umfassen, der im Betrieb am Werkzeug befestigt ist, wobei die Klemme (1) beweglich am Körper (20) montiert ist und selektiv von den Betätigungsmitteln (2) angetrieben wird, wobei diese Klemme (1) auf einem bestimmten Weg zwischen einer Spannstellung und einer Freigabestellung auslenkt und am Ende ihres Weges zu ihrer Spannstellung eine reine Translation entlang einer Klemmenachse (V), und am Ende ihres Weges zu ihrer Freigabestellung eine Drehung entlang derselben Klemmenachse (V) erfährt, wobei die Bewegung der Klemme (1) von Führungsgliedern (3) bestimmt wird, wobei die Spannvorrichtung **dadurch gekennzeichnet ist, dass** sie weiter erste Auflageelemente (4) umfasst, die ein im Verhältnis zum Körper (20) festes erstes Auflageelement (41) und ein bewegliches erstes Auflageelement (42) umfassen, das mit der Klemme (1) verbunden ist, wobei diese ersten festen und beweglichen Auflageelemente mindestens am Ende des Weges der Klemme (1) zu ihrer Spannstellung selektiv zusammenwirken, um sich gegenseitig in Abstand von den Führungsgliedern (3) einen Gleitkontakt zu bieten, der zur Translationsbewegung der Klemme (1) parallel ist, und zweite Auflageelemente (5), die ein im Verhältnis zum Körper (20) festes zweites Auflageelement (51) und ein bewegliches zweites Auflageelement (52) umfassen, das mit der Klemme (1) verbunden ist, wobei diese zweiten festen und beweglichen Auflageelement zusammenwirken, um sich gegenseitig einen Gleitkontakt zu bieten, der zur Translationsbewegung der Klemme (1) parallel ist, wobei die Auflageelemente (4, 5) eine Selbsthemmung der Klemme (1) an dem zu spannenden Werkstück ermöglichen.

2. Spannvorrichtung nach Anspruch 1, wobei das erste bewegliche Auflageelement von einem Auflageansatz (42) gebildet wird, den die Klemme (1) trägt und der sich beidseits einer Mittelebene (M) der Klemme (1) und des Schafts (21) symmetrisch erstreckt, und dadurch, dass das erste feste Auflageelement von einer Auflagefläche (41) des Körpers (20) des Zylinders gebildet wird, an der der Auflageansatz (42) im Verhältnis zur Mittelebene (M) symmetrisch anliegt.

3. Spannvorrichtung nach Anspruch 2, wobei die Klemme (1) eine Nase (11) umfasst, die sich auf beiden Seiten der Mittelebene (M) in eine Richtung erstreckt, die im Wesentlichen zur Klemmenachse (V) senkrecht ist.

4. Spannvorrichtung nach einem der vorstehenden Ansprüche, wobei die Betätigungsmittel (2) einen Zylinder umfassen, der den Körper (20) und einen Schaft (21) umfasst, der im Verhältnis zum Körper (20) entlang der Klemmenachse (V) beweglich ist, wobei der Schaft (21) die Bewegung der Klemme (1) antreibt.

5. Spannvorrichtung nach Anspruch 4, wobei der Schaft (21) und die Klemme (1) dieselbe Achse aufweisen und fest miteinander verbunden sind.

6. Spannvorrichtung nach einem der vorstehenden Ansprüche, wobei das zweite feste Auflageelement (51) eine Bohrung ist, deren Achse die Achse des Schafts (21) ist, und das zweite bewegliche Auflageelement (52) die gleitend montierte Klemme (1) ist.

7. Spannvorrichtung nach Anspruch 6, wobei die zweiten Auflageelemente Teil der Führungsglieder (3) sind, wobei der Schaft schwenkbar montiert ist.

8. Spannvorrichtung nach Anspruch 7, wobei die Führungsglieder (3) eine abnehmbare Platte (31) umfassen, die eine Führungsnut (33) trägt, und ein an der Klemme (1) montiertes Führungsglied (34), das mit der Führungsnut (33) zusammenwirkt.

9. Spannvorrichtung nach Anspruch 7, wobei die Führungsglieder (3) eine Längsnut (36) in der Verlängerung der Führungsnut (33) umfassen.

10. Spannvorrichtung nach Anspruch 7, wobei die Klemme (1) zwei Räume (35) zum Befestigen des Führungsglieds (34) umfasst.

11. Spannvorrichtung nach Anspruch 7, wobei die Führungsnut (33) einen schraubenförmigen Abschnitt (331) umfasst, um die Drehung der Klemme (1) anzutreiben.

## Claims

1. Device for clamping a part to a tool, comprising an arm (1) and actuating means (2), themselves comprising a body (20) that is fastened when in use to the tool, the arm (1) being mounted such that it can move on the body (20) and being selectively driven by the actuating means (2), said arm (1) working to travel over a determined path between a clamping position and a releasing position, and undergoing a pure movement in translation along an arm axis (V) at the end of its travel towards its clamping position and a rotation about the same arm axis (V) at the end of its travel towards its releasing position, the movement of the arm (1) being determined by guide members (3), the clamping device being **characterised in that** it further comprises first bearing elements (4) comprising a first bearing element (41) that is fixed with respect to the body (20) and a first movable bearing element (42) connected to the arm (1), these first fixed and movable bearing elements selectively cooperating, at least at the end of the travel of the arm (1) towards its clamping position, so as to provide each other, away from the guide members (3), with a sliding contact parallel to the movement in translation of the arm (1), and second bearing elements (5) comprising a second bearing element (51) that is fixed with respect to the body (20) and a second movable bearing element (52) connected to the arm (1), these second fixed and movable bearing elements cooperating so as to provide each other with a sliding contact parallel to the movement in translation of the arm (1), the bearing elements (4, 5) allowing the arm (1) to abut against the part to be clamped.

2. Clamping device according to claim 1, wherein the first movable bearing element is constituted from a bearing heel (42) supported by the arm (1) and extending symmetrically on either side of a median plane (M) of the arm (1) and of the rod (21), and wherein the first fixed bearing element is constituted from a bearing surface (41) of the body (20) of the actuator, on which rests the bearing heel (42) symmetrically relative to said median plane (M).

3. Clamping device according to claim 2, wherein the arm (1) comprises a nose (11) extending on either side of the median plane (M) in a direction that is substantially perpendicular to the arm axis (V).

4. Clamping device according to any of the previous claims, wherein the actuating means (2) comprise an actuator comprising the body (20) and a rod (21) that is capable of moving in relation to the body (20) along the arm axis (V), the rod (21) driving the movement of the arm (1).

5. Clamping device according to claim 4, wherein the rod (21) and the arm (1) have the same axis and are secured to each other.

6. Clamping device according to any of the previous claims, wherein the second fixed bearing element (51) is a bore, the axis of which is the axis of the rod (21) and the second movable bearing element (52) is the arm (1) mounted such that it slides.

7. Clamping device according to claim 6, wherein the second bearing elements form a part of the guide members (3), whereby the rod is mounted such that it pivots.

8. Clamping device according to claim 7, wherein the guide members (3) comprise a removable plate (31) supporting a guide groove (33), and a guide member (34) mounted on the arm (1) and cooperating with the guide groove (33).

9. Clamping device according to claim 7, wherein the guide members (3) comprise a longitudinal groove (36) in the extension of the guide groove (33).

10. Clamping device according to claim 7, wherein the arm (1) comprises two fastening spaces (35) for fastening the guide member (34).

11. Clamping device according to claim 7, wherein the guide groove (33) comprises a helical portion (331) for driving the arm (1) in rotation.
